# EUROPÄISCHE PATENTSCHRIFT

(11) **EP 0 929 247 B1**
(45) Veröffentlichungstag und Bekanntmachung des Hinweises auf die Patenterteilung: **06.02.2002**
(21) Anmeldenummer: 97941907.4
(22) Anmeldetag: 30.07.1997
(51) Int. Cl.: A47B 73/00, F25D 25/02

(54) **LAGERVORRICHTUNG ZUR WEITESTGEHEND LIEGENDEN LAGERUNG FÜR FLASCHENARTIGES LAGERGUT**
STORAGE DEVICE FOR STORING BOTTLES ITEMS PRINCIPALLY IN A HORIZONTAL POSITION
DISPOSITIF POUR LE STOCKAGE PRINCIPALEMENT A PLAT D'ARTICLES DU TYPE BOUTEILLE

(30) Priorität: 02.08.1996 DE 19631372
(43) Veröffentlichungstag der Anmeldung: 21.07.1999
(73) Patentinhaber: BSH Bosch und Siemens Hausgeräte GmbH, 81669 München (DE)
(72) Erfinder: BECKE, Christoph, D-83071 Stephanskirchen (DE)
(74) Vertreter: Thoma, Lorenz
(86) Internationale Anmeldenummer: EP9704157
(87) Internationale Veröffentlichungsnummer: WO9805243

(56) Entgegenhaltungen:
- EP-A- 0 601 686
- GB-A- 758 080
- US-A- 1 630 889
- US-A- 2 127 212
- US-A- 3 859 932

## Beschreibung

Die Erfindung betrifft eine Haltevorrichtung zur weitestgehend liegenden Lagerung für flaschenartiges Lagergut, wie Mineralwasser-. Bier- und Weinflaschen oder dergleichen, im Stauraum eines Möbels wie ein Kühlgerät, ein Vorratsschrank und eine Stellage oder dergleichen.

Aus der deutschen Offenlegungsschrift 26 35 364 ist ein Kühlgerät bekannt, dessen Kühlraum an seinen einander gegenüberliegenden Seitenwänden mit übereinander angeordneten Tragleisten ausgestattet ist. Auf diesen vermögen sich die seitlichen Vorsprünge von winkelförmig ausgebildeten Traggittern abzustützen, welche zur Einlagerung von flaschenartigem Kühlgut in eine zur Öffnung des Kühlraumes hin geneigte Stellung bringbar sind, in welcher die nicht zur Flascheneinlagerung benützte Abstellfläche der Traggitter dann nur sehr eingeschränkt zur Einlagerung von anderweitigem Kühlgut, wie beispielsweise in offenen Gefäßen befindlichem flüssigen Lagergut geeignet sind.

Bei der aus der DE-OS 3039636 bekannten Möglichkeit zur Einlagerung von flaschenartigem Kühlgut in Kühlschränken ist dieses Problem dadurch gelöst, daß an die Gitterstäbe von Traggittern ein Flaschenträger einhängbar ist. welcher in den Stauraum zwischen zwei übereinander angeordneten Traggitter ragt, so daß sowohl die Abstellfläche des mit dem Flaschenträger versehenen Traggitters als auch die des darunterliegenden Traggitters zur Einlagerung von anderweitigem Kühlgut nutzbar ist. Jedoch bringt diese Lösung mit sich, daß für jede der einzulagernden Getränkeflasche ein solcher Flaschenträger notwendig ist, wodurch sich einerseits eine nicht zu vernachlässigende Anzahl solcher Flaschenträger ergeben kann. Andererseits hat eine Mehrzahl solcher an den Gitterstäben der Traggitter eingehängten Flaschenträger zur Folge, daß der Stauraum für in hohen Gebinden zur Einlagerung kommenden Kühlgutes empfindlich beeinträchtigt sein kann und zugleich für den nicht benutzten, zum Zwecke der Stauraumvergrößerung aus dem Kühlraum entnommenen Flaschenträger ein zusätzlicher Stauraum zur Aufbewahrung der Flaschenträger notwendig ist.

Die GB758080A beschreibt eine weitere Haltevorrichtung für flaschenartiges lagergut.

Der Erfindung liegt die Aufgabe zugrunde, für eine Haltevorrichtung gemäß dem Oberbegriff des Anspruches 1 Maßnahmen vorzuschlagen, aufgrund welcher die Nachteile des Standes der Technik vermieden sind und zugleich der Gebrauchsnutzen eines Möbels verbessert ist.

Diese Aufgabe wird gemäß der Erfindung mit den Merkmalen des Anpruchs 1 gelöst.

Eine derartige Haltevorrichtung hat den Vorteil, daß sie auch während der Zeit in der sie nicht genutzt wird im Möbel belassen werden kann, ohne dessen nutzbaren Stauraum in beeinträchtigender Weise zu schmälern. Dadurch erübrigt sich nicht nur die Demontagearbeit für die Lagervorrichtung sondern auch ein besonderer Aufbewahrungsort für dieses außerhalb des Stauraums nach erfolgter Demontage. Zudem gestattet die erfindungsgemäße Haltevorrichtung je nach Auslegung des Fassungsvermögens des verschwenkbaren Abschnitts eine unterschiedliche Anzahl von einzulagerndem flaschenartigem Kühlgut.

Gemäß dem Gegenstand der Erfindung ist zudem vorgesehen, daß die haltevorrichtung auchenien den Stauraum des Möbels unterteilenden zwischenboden nach den Merkmalen des Anspruchs 1 umfaßt.

Durch die ortsfeste Zuordnung des verschwenkbaren Abschnitts zum Zwischenboden kann die Lagervorrichtung auf einfache Weise in verschiedenen Höhenlagen innerhalb des Stauraumes des Möbels durch Umsetzen des Zwischenbodens in eine andere Höhenlage angeordnet werden. Zudem bietet der Zwischenboden die Möglichkeit, den verschwenkbaren Abschnitt auf seiner Tragfläche abzustützen, wodurch für den verschwenkbaren Abschnitt der Einsatz weniger eigensteifer und somit ofmals kostengünstiger sowie fertigungsfreundlicher Werkstoffe möglich ist.

Besonders gut zugänglich und somit zu beschicken ist der Zwischenboden und der Stauraum eines Möbels, wenn nach einer nächsten vorteilhaften Aufgestaltung des Gegenstandes der Erfindung vorgesehen ist, daß der verschenkbare Abschnitt an einer der zusammen mit der Beschickungsseite des Zwischenbodens dessen Kontur umgrenzenden Seite verschwenkbar gelagert ist.

Entsprechend einer nächsten bevorzugten Ausführungsform des Gegenstandes der Erfindung ist vorgesehen, daß der verschwenkbare Abschnitt an der der Beschickungsseite des Zwischenbodens gegenüberliegenden Seite verschwenkbar gelagert ist.

Durch eine derartige Anordnung des schwenkbaren Abschnitts ist eine besonders platzsparende Außerbetriebslage für diesen möglich, wobei in der Außerbetriebsstellung des verschwenkbaren Abschnitts zumindest im türnahen. bevorzugt beschickten Bereich des Zwischenbodens die volle Breite von dessen Abstellfläche zur Einlagerung von Lagergut zur Verfügung steht.

Gemäß einer weiteren bevorzugten Ausführungsform des Gegenstandes der Erfindung ist vorgesehen, daß zur Lagerung des verschwenkbaren Abschnitts eine Lagerstelle an einem Halteelement vorgesehen ist, welches lösbar am Zwischenboden festgesetzt ist.

Eine solche Lösung ermöglicht einerseits die Lagerstelle am Halteelement sowohl von ihrer Geometrie her als auch werkstofftechnisch auf einfache Weise zu optimieren. Außerdem kann der Zwischenboden im Bedarfsfall unabhängig von der Lagervorrichtung zum Einsatz kommen.

Nach einer weiteren vorteilhaften Ausgestaltung des Gegenstandes der Erfindung ist vorgesehen, daß das die Lagerstelle für den verschwenkbaren Abschnitt aufweisende Halteelement verschieblich entlang einer der zusammen mit der Beschickungsseite des Zwischenbodens desen Kontur umgrenzenden Seiten gelagert ist.

Eine Lösung gemäß diesen Merkmalen ermöglicht mit einfachen konstruktiven Mitteln eine unterschiedliche Positionierung der Lagervorrichtung innerhalb der Traglfläche des Zwischenbodens, wodurch für einen Benutzer des Möbels die Möglichkeit geschaffen ist, insbesondere wenn die verschiebliche Lagerung des Halteelements an den beiden senkrecht zur Beschickungsseite des Zwischenbodens verlaufenden Seitenkanten vorgesehen ist. die Lagervorrichtung zur besseren Einsichtnahme des darauf angeordneten flaschenartigen Lagergutes unmittelbar nahe der Beschickungsrichtung anzuordnen oder aber. wenn eine derartige Einsichtnahme nicht notwendig ist, die Lagervorrichtung möglichst weitab von der Beschickungsrichtung anzuordnen, um die Beschickung des Zwischenbodens nicht unnötig zu behindern.

Besonders ungehindert kann die Beschickung eines Zwischenbodens erfolgen, wenn nach einer weiteren bevorzugten Ausführungsform des Gegenstandes der Erfindung vorgesehen ist. daß das die Lagerstelle für den verschenkbaren Abschnitt aufweisende Halteelement verschieblich entlang an der der Beschickungsseite des Zwischenbodens gegenüberliegenden Seite gelagert ist.

Besonders einfach ist der verschwenkbare Abschnitt der Haltevorrichtung herstellbar, wenn entsprechend einer weiteren bevorzugten Ausführungsform des Gegenstandes der Erfindung ist vorgesehen, daß der verschwenkbare Abschnitt durch eine am Halteelement gelenkig gelagerte Tragevorrichtung und durch einen darauf ruhenden Trägerteil zur Ablage für das flaschenartige Lagergut gebildet ist. Zudem ist die Haltevorrichtung für die Zeit. in der sie nicht beansprucht wird, auf einfache Weise aus dem Abstellraum des Zwischenbodens bringbar.

Kostengünstig besonders tragesteif ausbildbar ist eine Tragevorrrichtung, wenn gemäß einer nächsten bevorzugten Ausführungsform des Gegenstandes der Erfindung vorgesehen ist. daß die Tragevorrichtung durch zwei im Abstand voneinander angeordneten, am Halteelement verschwenkbar gelagerten Tragarmen gebildet ist, welche das Trägerteil zu tragen vermögen.

Nach einer letzten bevorzugten Ausführungsform des Gegenstandes der Erfindung ist vorgesehen, daß das Trägerteil zur Ablage des flaschenartigen Lagergut wenigstens einen rinnenähnlich geformten Tragabschnitt aufweist, welcher verschieblich entlang der Tragarme geführt ist.

Für ein derartiges Trägerteil wird das flaschenartige Lagergut nicht nur weitestgehend flächig getragen, sondern erhält bei mehreren nebeneinander angeordneten rinnenartigen Tragabschnitten durch die seitlichen Abschnittes jedes Rinnenbettes eine seitliche Fixierung, wodurch die Möglichkeit eröffnet wird, das flaschenartige Lagergut auch übereinander stapeln zu können und somit bei relativ geringer Stauraumbeanspruchung eine verhältnismäßig große Anzahl von Flaschen unterbringen zu können.

Zusätzlich ist die Möglichkeit geschaffen, das rinnenähnliche Trägerteil auf einen solchen Abstand von der Lagerstelle des verschwenkbaren Abschnitts einzustellen, daß das flaschenartige Lagergut möglichst in seinem Schwerpunkt durch das Rinnenbett getragen wird.

Die Erfindung ist in der nachfolgenden Beschreibung anhand eines in der beigefügten Zeichnung vereinfacht dargestellten Ausführungsbeispieles erläutert. Es zeigen:
- Fig. 1: einen Haushalts-Tischkühlschrank bei geöffneter Tür, mit in dessen Innenraum übereinander angeordneten Zwischenböden, von denen einer an seiner rückwärtigen Seite mit einer Lagervorrichtung für flaschenartiges Kühlgut ausgestattet ist. in raumbildlicher Ansicht von vorne,
- Fig. 2: einen Ausschnitt des Tischkühlschrankes im Bereich des mit der Lagervorrichtung versehenen Zwischenbodens in Schnittdarstellung von der Seite,
- Fig. 3: den Tischkühlschrank ausschnittsweise im Bereich des mit der Lagervorrichtung versehenen Zwischenbodens in Draufsicht und
- Fig. 4: den Zwischenboden gemäß Fig. 3 in Schnittdarstellung entlang der Schnittlinie IV-IV.

In Fig. 1 ist ein Haushaits-Tischkühlschrank 10 dargestellt, dessen wärmeisolierendes Gehäuse 11 zusammen mit einer daran angeschlagenen, ebenfalls wärmeisolierend ausgebildeten Tür 12 einen gegenüber der Außenatmosphäre wärmeisolierten, als Stauraum dienenden Kühlraum 13 umschließt. Dieser ist mit einer Kunststoffinnenverkleidung 14 ausgekleidet. welche an ihren Seitenwänden 15 mit in gleichen Abständen übereinander angeordneten, nutenartigen Aufnahmen 16 versehen sind. In die nutenartigen Aufnahmen 16 sind die seitlichen Randabschnitte von den Kühlraum 13 unterteilenden Zwischenböden 17 eingebracht, welche eine gläserne Tragfläche 18 aufweisen, deren Umfangränder von einem geschlossenen Kunststoffrahmen 19 eingefaßt sind. An dessen seitlichen, den nutenartigen Aufnahmen 16 zugewandten Rahmenabschnitten stützen sich die Zwischenböden 17 innerhalb der nutenartigen Aufnahmen 16 ab. Der den Zwischenboden 17 umgebende Kunststoffrahmen 19 ist gegenüber seiner der Tür 12 zugewandten Beschickungsseite mit einer bezüglich den übrigen Rahmenabschnitten überhöht ausgeführten Anschlagwand 20 versehen. An dieser ist ein zu einer Haltevorrichtung 25 gehörendes Halteelement 26 verschieblich geführt und gehaltert, welches als ortsfester Abschnitt für einen weiter unter näher erläuterten verschwenkbaren Abschnitt dient.

Wie insbesondere aus Fig. 2 hervorgeht, ist das Halteelement 26 zu diesem Zweck mit einer im Querschnitt U-förmig ausgebildeten Aufnahmenut 27 versehen. in welche die Anschlagwand 20 mit geringem Spiel einzugreifen vermag, wodurch das Halteelement 26 entlang der Anschlagwand 20 verschiebbar geführt und zugleich am Zwischenboden 17 lösbar gehaltert ist. Das Halteelement 26 ist ferner mit zwei achsengleich angeordneten, zu seinen Stirnseiten hin offen ausgeführten, mit zylinderischem Querschnitt ausgestatteten Sacklochbohrungen 28 versehen, welche als Lagerbohrungen ausgebildet sind (s. Fig. 3). Diese dienen als Lagerstelle für einen zur Haltevorrichtung 25 gehörenden verschwenkbaren Abschnitt 30, welcher in Richtung des unter Fig. 2 dargestellten Doppelpfeils I um das dazu ortsfeste Halteelement 26 verschwenkbar ist. Hierzu ist der verschwenkbare Abschnitt 30 mit in den Sacklochbohrungen 28 drehbar gelagerten Achsstummeln 31 versehen (siehe hierzu Fig. 3), welche einander zugewandt, senkrecht von einer Abkröpfung ausgestatteten Trag- und Führungselementen 32 abzweigen, deren tragender und führender Abschnitt im wesentlichen stangenartig ausgebildet ist. Der stangenartige Abschnitt der Trag- und Führungselemente 32 greift in an einem Trägerteil 33 vorgesehene Aufnahmebohrungen 34 ein, welche als Sacklochbohrungen ausgeführt sind, deren ihre Bohrungstiefe begrenzende Stirnwand als Anschlagwand 35 dient.

Wie sowohl aus Fig. 3 als auch aus Fig. 4 ersichtlich ist, ist das Trägerteil 33 mit nebeneinander angeordneten und miteinander verbundenen, rinnenähnlich geformten Tragabschnitten 36 ausgestattet, deren ihre Verbindung bewirkenden Zwischenstege 37 mit den Aufnahmebohrungen 34 versehen sind. Die Aufnahmebohrungen 34 bilden zusammen mit den in ihnen geführten Führungsabschnitten der Trag- und Führungselemente 32 eine Art Geradführung, welche eine Verstellung des Trägerteils 33 in Richtung des in Fig. 3 mit II gekennzeichneten Doppelpfeil ermöglicht, wobei der Verstellweg zur Anschlagwand 20 hin durch die Anschlagwandungen 35 begrenzt ist, während seine Verstellänge in entgegengesetzter Richtung durch nicht gezeigte Anschläge bestimmt ist.

Durch die Verstellmöglichkeit des Trägerteils 33 kann dieses in unterschiedliche Abstände zur Anschlagwand 20 des Zwischenbodens 17 gebracht werden, wodurch die rinnenähnlich geformten. zum Ablegen von flaschenartigem Lagergut 38 dienenden Tragabschnitte 36 die gängigen Flaschen mit beispielsweise 0,3 I, 0,5 I, 0,7 I und 1 I Aufnahmevolumen so anordenbar sind, daß die Flachen möglichst nahe ihres Schwerpunktes unterstützt sind. Hierbei stellt die zurückgeschobene, durch das Anschlagen der stirnseitigen Enden der Führungselemente 32 an der Anschlagwand 35 definierte Stellung des Trägerteils 33 nicht nur die Ablageposition für mit verhältnismäßig kurzen Flascherikörpern ausgestattetes Lagergut 38 dar, sondern ist auch zum Verschwenken des verschwenkbaren Abschnitts 33 in seine aufrechte Ruheposition (strichliert dargestellt) bestimmt ist, in welcher die Haltevorrichtung 25 zwischen zwei in geringstmöglichem Abstand übereinander angeordneten Zwischenböden 17 anordenbar ist. Die Haltevorrichtung 25 ist je nachdem, wo das flaschenartige Lagergut 38 auf dem Zwischenboden 17 zwischen der Anschlagseite der Tür 12 und der dieser gegenüberliegenden Öffnungsseite abgelegt werden soll, in die unter Fig. 3 mit dem Doppelpfeil III angedeuteten Richtung geführt verschiebbar. Die Haltevorrichtung 25 ist je nach der gewünschten Ablagehöhe für das flaschenartige Lagergut 38 auf jeden der innerhalb des Kühlraumes 13 angeordneten Zwischenböden 17 umsetzbar.

Abweichend von der dargestellten Konstruktion des Trag- und Führungselementes 32 kann dieses an den freien Enden seiner beiden Führungsabschnitte zu deren Stabilisierung mit einem Zwischensteg verbunden sein, welcher im Querschnitt annähernd die rinnenartige Kontur der Tragabschnitte aufweist. Ferner ist es auch möglich, die Haltevorrichtung 25 abweichend von dem dargestellten Ausführungsbeispiel, an jeder der vier Seiten eines Zwischenbodens 17 anzuordnen, wobei dieser zu diesem Zweck dann mit einer in die Aufnahmenut 27 einzugreifen vermögenden Wandung versehen sein müßte.

Es versteht sich, daß die Haltevorrichtung aus verschiedenen, für Tragzwecke geeigneten Materialien gefertigt werden kann, wobei sich bei der Anwendung entsprechender thermoplastischer Kunststoffe in Versuchen bereits gute Ergebnisse erzielen ließen.

## Patentansprüche

1. Haltevorrichtung zur weitestgehend liegenden Lagerung für flaschenartiges Lagergut, wie Mineralwasser-, Bier- und Weinflaschen oder dergleichen im Stauraum eines Möbels, wie ein Kühlgerät, ein Vorratsschrank oder eine Stellage oder dergleichen, mit einem ortsfest im Stauraumrandbereich des Möbels festgesetzten Abschnitt (20) und einen damit gelenkig verbundenen, verschwenkbaren Abschnitt (30), welcher ein Halteelement (36) für das flaschenartige Lagergut umfaßt und welcher in seiner zur Ablage von flaschenartigem Lagergut dienenden Stellung in den freien Stauraum (13) des Möbels (10) verschwenkt und in seiner Außerbetriebslage zumindest weitestgehend aus diesem in eine Ruheposition zurückverschwenkbar ist, **dadurch gekennzeichnet, daß** die Haltevorrichtung auch einen den Stauraum (13) des Möbels (10) unterteilenden Zwischenboden (17) umfast, wobei der verschwenkbare Abschnitt (30) an dem Zwischenboden (17) an dessen Randabschnitt verschwenkbar gelagert und in seiner zur Ablage von Lagergut (38) dienenden Gebrauchsstellung auf die Trafläche (18) des zwischenbodens (17) verschwenkt ist, während er in seiner Außerbetriebslage aus dieser heraus in eine Ruheposition verschwenkt ist.

2. Lagervorrichtung nach Anspruch 1, **dadurch gekennzeichnet, daß** der verschwenkbare Abschnitt (30) an einer der zusammen mit der Beschickungsseite des Zwischenbodens (17) dessen Kontur umgrenzenden Seiten verschwenkbar gelagert ist.

3. Lagervorrichtung nach einem der Ansprüche 1 oder 2, **dadurch gekennzeichnet, daß** der verschwenkbare Abschnitt (30) an der der Beschickungsseite des Zwischenbodens (17) gegenüberliegenden Seite verschwenkbar gelagert ist.

4. Lagervorrichtung nach einem der Ansprüche 1 bis 3, **dadurch gekennzeichnet, daß** zur Lagerung für den verschwenkbaren Abschnitt (30) ein Halteelement (26) vorgesehen ist, welches lösbar am Zwischenboden (17) festgesetzt ist.

5. Haltevorrichtung nach Anspruch 4, **dadurch gekennzeichnet, daß** das die Lagerstelle für den verschwenkbaren Abschnitt (30) aufweisende Halteelement (26) verschieblich entlang einer der zusammen mit der Beschickungsseite des Zwischenbodens (17) dessen Kontur umgrenzende Seiten gelagert ist.

6. Haltevorrichtung nach einem der Ansprüch 4 oder 5, **dadurch gekennzeichnet, daß** das die Lagerstelle für den verschwenkbaren Abschnitt (30) aufweisende Halteelement (26) verschieblich entlang an der der Beschickungsseite des Zwischenbodens (17) gegenübeliegenden Seite gelagert ist.

7. Haltevorrichtung nach einem der Ansprüche 1 bis 6, **dadurch gekennzeichnet, daß** der verschwenkbare Abschnitt (30) durch eine am Halteelement (26) gelenkig gelagerte Tragevorrichtung und durch einen darauf ruhenden Trägerteil (33) zur Ablage für das flaschenartige Lagergut (38) gebildet ist.

8. Haltevorrichtung nach Anspruch 7, **dadurch gekennzeichnet, daß** die Tragevorrichtung durch zwei im Abstand voneinander angeordneten, am Halteelement (26) gelenkig gelagerte Tragarme (32) gebildet ist, welche das Trägerteil (33) zu tragen vermögen.

9. Haltevorrichtung nach einem der Ansprüche 7 oder 8, **dadurch gekennzeichnet, daß** das Trägerteil (33) zur Ablage für das flaschenartige Lagergut (38) wenigstens einen rinnenähnlich geformten Tragabschnitt (36) aufweist, welcher verschieblich entlang der Tragarme (32) geführt ist.

## Claims

1. Holding device for largely horizontal storage for bottle-like stock to be stored, such as mineral water, beer and wine bottles or the like, in the storage space of an item of furniture, such as a cooling appliance, a storage cabinet or a rack or the like, with a section (20) fixed in stationary position in the storage space edge region of the item of furniture and a pivotable section (30), which is hingedly connected therewith and which comprises a holding element (36) for the bottle-like storage stock and in its position serving for deposit of bottle-like storage stock is pivoted into the free storage space (13) of the item of furniture (10) and in its non-operational position is pivotable back at least largely out of this and into a rest position, **characterised in that** the holding device also comprises an intermediate base (17) dividing the storage space (13) of the item of furniture (10), wherein the pivotable section (30) is pivotably mounted at the intermediate base (17) at the edge portion thereof and in its use setting serving for the deposit of storage stock (38) is pivoted on to the support surface (18) of the intermediate base (17), whereas in its non-operational position it is pivoted out of this into a rest position.

2. Storage device according to claim 1, **characterised in that** the pivotable section (30) is pivotably mounted at one of the sides which, together with the loading side of the intermediate base (17), bounds the profile thereof.

3. Storage device according to one of claims 1 and 2, **characterised in that** the pivotable section (30) is pivotably mounted at the side opposite the loading side of the intermediate base (17).

4. Storage device according to one of claims 1 to 3, **characterised in that** a holding element (26), which is detachably fixed to the intermediate base (17), is provided for the mounting for the pivotable section (30).

5. Holding device according to claim 4, **characterised in that** the mounting position for the holding element (26) having the pivotable section (30) is mounted to be displaceable along one of the sides which, together with the loading side of the intermediate base (17), bounds the profile thereof.

6. Holding device according to one of claims 4 and 5, **characterised in that** the mounting position for the holding element (26) having the pivotable section (30) is mounted to be displaceable along the side opposite the loading side of the intermediate base (17).

7. Holding device according to one of claims 1 to 6, **characterised in that** the pivotable section (30) is formed by a support device hingedly mounted at the holding element (26) and by a support part (33), which rests thereon, for the deposit for the bottle-like storage stock (38).

8. Holding device according to claim 7, **characterised in that** the support device is formed by two support arms (32) which are arranged at a spacing from one another, are hingedly mounted at the holding element (26) and are capable of supporting the support part (33).

9. Holding device according to one of claims 7 and 8, **characterised in that** the support part (33) for the deposit for the bottle-like storage stock (38) has at least one support section (36), which is formed to be similar to a channel and which is guided to be displaceable along the support arm (32).

## Revendications

1. Dispositif de retenue pour le stockage principalement à plat d'articles du type bouteille tels que des bouteilles d'eau minérale, de bière et de vin ou autres bouteilles de ce genre dans l'espace de rangement d'un meuble tel qu'un réfrigérateur, un garde-manger, une étagère ou autres meubles de ce genre, comprenant une partie (20) fixe située dans la zone voisine des parois entourant l'espace de rangement du meuble et une partie pivotante (30) articulée sur celle-ci, comprenant elle-même un élément de retenue (36) pour le stockage des articles à stocker du type bouteille ainsi que pivotant, pour prendre sa position servant au rangement d'articles à stocker du type bouteille, pour venir se placer dans l'espace de rangement libre (13) du meuble (10) et pouvant repivoter, au moins en majeure partie, au départ de cette position pour reprendre une position de repos en cas de non utilisation, **caractérisé en ce que** le dispositif de retenue comprend également une étagère intermédiaire (17) compartimentant l'espace de rangement (13) du meuble (10) et **en ce que** la partie pivotante (30) est articulée sur l'étagère intermédiaire (17) au niveau de la partie bordant celle-ci de manière à pouvoir pivoter, ladite partie pivotante pivotant vers la surface porteuse (18) de l'étagère intermédiaire (17) pour prendre sa position de service servant au rangement d'articles à stocker (38), tandis que, en cas de non utilisation, elle pivote au départ de celle-ci pour prendre une position de repos.

2. Dispositif de stockage selon la revendication 1, **caractérisé en ce que** la partie pivotante (30) est articulée, de manière à pouvoir pivoter, sur l'un des côtés délimitant le contour de l'étagère intermédiaire (17) conjointement avec le côté de celle-ci par lequel on la charge.

3. Dispositif de stockage selon l'une des revendications 1 ou 2, **caractérisé en ce que** la partie pivotante (30) est articulée, de manière à pouvoir pivoter, sur le côté de l'étagère intermédiaire (17) opposé au côté de celle-ci par lequel on la charge.

4. Dispositif de stockage selon l'une des revendications 1 à 3, **caractérisé en ce qu'**un élément de retenue (26) fixé à l'étagère intermédiaire (17) de manière à pouvoir en être détaché est prévu pour accueillir la partie pivotante (30).

5. Dispositif de retenue selon la revendication 4, **caractérisé en ce que** l'élément de retenue (26) présentant le point d'appui destiné à accueillir la partie pivotante (30) est positionné de façon à pouvoir être déplacé le long d'un des côtés délimitant le contour de l'étagère intermédiaire (17) conjointement avec le côté de celle-ci par lequel on la charge.

6. Dispositif de retenue selon l'une des revendications 4 ou 5, **caractérisé en ce que** l'élément de retenue (26) présentant le point d'appui destiné à accueillir la partie pivotante (30) est positionné de façon à pouvoir être déplacé le long du côté de l'étagère intermédiaire (17) opposé au côté de celle-ci par lequel on la charge.

7. Dispositif de retenue selon l'une des revendications 1 à 6, **caractérisé en ce que** la partie pivotante (30) est formée par un dispositif porteur articulé sur l'élément de retenue (26) et par un support (33) reposant sur celui-ci et servant à ranger des articles du type bouteille (38).

8. Dispositif de retenue selon la revendication 7, **caractérisé en ce que** le dispositif porteur est formé par deux bras porteurs (32) articulés de manière à pouvoir pivoter sur l'élément de retenue (26) et placés à une certaine distance l'un de l'autre, ceux-ci servant d'appui au support (33).

9. Dispositif de retenue selon l'une des revendications 7 ou 8, **caractérisé en ce que** le support (33) présente au moins une partie porteuse (36) en forme de goulotte pour accueillir les articles à stocker du type bouteille (38), cette partie étant construite de manière à pouvoir se déplacer le long des bras porteurs (32).
